# EUROPÄISCHE PATENTSCHRIFT

(11) **EP 0 254 208 B1**
(45) Veröffentlichungstag und Bekanntmachung des Hinweises auf die Patenterteilung: **16.10.1991**
(21) Anmeldenummer: 87110283.6
(22) Anmeldetag: 16.07.1987
(51) Int. Cl.: C11D 1/825, B01F 17/42

(54) **Schaumarme und/oder schaumdämpfende Tensidgemische und ihre Verwendung**
Low foaming and/or foam inhibiting mixtures of tensides and their use
Mélanges d'agents tensio-actifs peu moussants et/ou anti-mousse et leur utilisation

(30) Priorität: 24.07.1986 DE 3625078
(43) Veröffentlichungstag der Anmeldung: 27.01.1988
(73) Patentinhaber: Henkel Kommanditgesellschaft auf Aktien, 40191 Düsseldorf (DE)
(72) Erfinder: Schmid, Karl-Heinz, Dr., D-4020 Mettmann (DE); Asbeck, Adolf, D-4000 Düsseldorf 13 (DE); Stanislowski, Detlev, D-4020 Mettmann (DE)

(56) Entgegenhaltungen:
- EP-A- 0 124 815
- EP-A- 0 180 664
- GB-A- 1 445 716
- US-A- 3 684 723
- US-A- 4 405 490

## Beschreibung

Wäßrige Reinigungsmittel für die Verwendung in Gewerbe und Industrie, insbesondere solche für die Reinigung von Metall-, Glas-, Keramik- und Kunststoffoberflächen, enthalten in der Regel Wirkstoffe, die in der Lage sind, einer unerwünschten Schaumentwicklung entgegenzusteuern. Der Einsatz insbesondere von schaumarmen bzw. schaumdämpfenden tensidischen Hilfsstoffen ist in den meisten Fällen dadurch bedingt, daß die von den zu reinigenden Substraten abgelösten und in den Reinigungsbädern sich ansammelnden Verunreinigungen als Schaumbildner wirken. Besonders wirkt sich das bei schnell laufenden Reinigungsmaschinen, zum beispiel bei maschinellen Flaschenreinigungsanlagen, aus oder bei Anwendungen, bei denen die Reinigungsflotte unter hohem Druck auf die zu reinigenden Oberflächen aufgesprüht wird, beispielsweise beim Spritzreinigen.

Mit gutem Erfolg werden seit langem als schaumarme bzw. schaumdrückende Zusätze mit Tensidwirkung Anlagerungsprodukte von Alkylenoxiden an organische Verbindungen eingesetzt, die - vorzugsweise mehrere - reaktive Wasserstoffatome im Molekül besitzen. Hier haben sich insbesondere Anlagerungsprodukte von Propylenoxid an aliphatische Polyalkohole (siehe DE-PS 12 80 455 und DE-PS 16 21 592) und an aliphatische Polyamine (siehe DE-PS 12 89 597 und DE-PS 16 21 593) sowie Anlagerungsprodukte von Ethylenoxid und Propylenoxid an aliphatische Polyamine, insbesondere Ethylendiamin (siehe DE-PS 19 44 569) in der Praxis bewährt. Diese Alkylenoxidanlagerungsprodukte besitzen neben einer guten schaumdrückenden bzw. -dämpfenden Wirkung auch die für die Anwendung in gewerblichen und industriellen Reinigungsmitteln zumeist erforderliche Alkalistabilität. Die Verbindungen dieser Klasse sind jedoch nicht ausreichend biologisch abbaubar, um den geltenden gesetzlichen Vorschriften (RVO zum Waschmittelgesetz) zu genügen.

Die vorliegende Erfindung geht von der Aufgabe aus, schaumdrückende bzw. schaumdämpfende Hilfsstoffe mit Tensidcharakter aufzufinden, deren anwendungstechnische Eigenschaften denen der Mittel des Standes der Technik zumindest gleich kommen, die darüber hinaus aber auch noch die geforderte biologische Abbaubarkeit besitzen. Die Erfindung will insbesondere Mittel der genannten Art zur Verfügung stellen, die wirkungsvoll auch in dem niedrigen Temperaturbereich unterhalb etwa 50 °C eingesetzt werden können, der bisher selbst mit den besten einschlägigen Hilfsstoffen nur schwer zu bewältigen ist.

In der DE-OS 33 15 951 sind endgruppenverschlossene Polyethylenglykolether beschrieben, die in den beschriebenen Anwendungsgebieten mit Vorteil eingesetzt werden können und zudem biologisch abbaubar sind. In dem praktischen Einsatz hat sich jedoch gezeigt, daß diese Verbindungen aus der zitierten Offenlegungsschrift ihre beste Wirksamkeit bei Temperaturen von etwa 50 °C ab entfalten, während im darunter liegenden Temperaturbereich Verbesserungen des Schaumverhaltens insbesondere dann wünschenswert erscheinen, wenn Reinigungsverfahren eingesetzt werden, die aus der Mechanik der eingesetzten Verfahrensmaßnahmen die Schaumbildung besonders begünstigen.

Es wurde nun überraschend gefunden, daß die im folgenden beschriebenen Tensidmischungen bereits im Temperaturbereich ab +10 °C gut wirksam sind, gleichzeitig aber die Möglichkeit eröffnen, eventuell auftretende Schaumprobleme sicher zu beherrschen. Netzmittelgemische der erfindungsgemäßen und im nachfolgenden beschriebenen Art können also beispielsweise Schwierigkeiten bewältigen, die beim sogenannten Kaltanfahren von Flaschenreinigungsanlagen auftreten. Vorteilhaft lassen sich die erfindungsgemäßen Tensidmischungen auch als schaumarme Netzmittel für Hochdruckspritzreiniger verwenden, die kaltspritzbar sind.

Gegenstand der Erfindung sind dementsprechend in einer ersten Ausführungsform schaumarme bzw. schaumdämpfende Tensidgemische auf Basis von wasserlöslichen und/oder wasseremulgierbaren Polyalkylenglykolethern längerkettiger Alkohole, wobei das Kennzeichen der Erfindung darin liegt, daß diese Tensidgemische die nachfolgend angegebenen Komponenten I, II und gewünschtenfalls III in den nachfolgend ebenfalls ausgewiesenen Mengenverhältnissen enthalten - die Mengenverhältnisse in Gew.-% beziehen sich dabei jeweils auf das Gesamtgewicht der Mischung der Komponenten von I bis III:
I) 20 bis 80 Gew. % an Polyethylenglykolethern der allgemeinen Formel I

   R₁ - O - (CH₂CH₂O)ₙ - R₂ (I)

   in der R₁ einen geradkettigen oder verzweigten Alkylrest oder Alkenylrest mit 8 bis 18 C-Atomen
   R₂ einen Alkylrest mit 4 bis 8 C-Atomen und
   n eine Zahl von 3 bis 7 bedeuten,
II) 10 bis 40 Gew.-% Alkylpolyalkylenglykol-Mischether der allgemeinen Formel II in der
   R₃ einen geradkettigen oder verzweigten Alkylrest mit 8 bis 18 C-Atomen,
   x eine Zahl von 1 bis 3 und
   y eine Zahl von 3 bis 6 bedeuten
   sowie
III) 0 bis 40 Gew.-% Alkyl-(poly)-propylenglykolether der allgemeinen Formel III in der
   R₄ einen geradkettigen oder verzweigten Alkyl- oder Alkenylrest mit 16 bis 22 C-Atomen und
   z eine Zahl von 1 bis 3 bedeuten.

Bevorzugt liegen die Gewichtsanteile der Komponenten I bis III innerhalb der folgenden Mengenbereiche:
Verbindungen der allgemeinen Formel I 50 bis 80 Gew. -%
Verbindungen der allgemeinen Formel II 10 bis 25 Gew.-%
Verbindungen der allgemeinen Formel III 0 bis 20 Gew.-%.

Der Rest R₁ in den Verbindungen der allgemeinen Formel I bedeutet in der bevorzugten Ausführungsform einen geradkettigen oder verzweigten Alkylrest oder Alkenylrest mit 12 bis 18 C-Atomen, während der bevorzugte Rest R₂ in diesen Verbindungen der allgemeinen Formel I den Butylrest bedeutet. In den Verbindungen der allgemeinen Formel II ist die bevorzugte Bedeutung für den Rest R₃ ein geradkettiger oder verzweigter Alkylrest mit 12 bis 14 C-Atomen, während die bevorzugte Kettenlänge für den Rest R₄ in den Verbindungen der allgemeinen Formel III bei 16 bis 18 Kohlenstoffatomen liegt.

Die Reste R₁, R₃ und R₄ sind Reste entsprechender längerkettiger Alkohole, wobei in einer weiterhin bevorzugten Ausführungsform der Erfindung gilt, daß Alkoholschnitte, wie sie bei der Synthese solcher Alkohole in der Praxis anfallen, besonders geeignet sind, wobei dann wenigstens der überwiegende Anteil der konkret in diesen Alkoholschnitten vorliegenden individuellen Komponenten den angegebenen C-Zahlbereichen entsprechen. Es sind entsprechende Synthesealkohole, inbesondere aber entsprechende Fettalkohole bzw. Fettalkoholgemische geeignet, wie sie in bekannter Weise aus der Umwandlung natürlicher Fette und/oder Öle anfallen.

Ein besonders geeigneter Alkoholschnitt für den Rest R₁ in den Verbindungen der allgemeinen Formel I kann sogenannter "LT- Kokosalkohol" sein, der die folgende Kohlenstoffkettenlängenverteilung - bei durchweg gesättigten Kohlenwasserstoffresten - zeigt
- C₁₀: 0 bis 3 %
- C₁₂: 48 bis 58 %
- C₁₄: 19 bis 24 %
- C₁₆: 9 bis 12 %
- C₁₈: 11 bis 14 %.

Für den Rest R₃ in den Verbindungen der allgemeinen Formel II besonders geeignete Alkoholschnitte sind durch den sogenannten "LS-Kokosalkohol " mit der folgenden Kohlenstoffkettenlängenverteilung gekennzeichnet - ebenfalls durchweg gesättigte Kohlenwasserstoffreste:
- C₁₀: 0 bis 2 %
- C₁₂: 70 bis 75 %
- C₁₄: 24 bis 30 %
- C₁₆: 0 bis 2 %.

Als Rest R₄ in den Verbindungen der allgemeinen Formel III ist insbesondere ein Oleylalkoholschnitt mit der folgenden Kohlenstoffkettenlängenverteilung und einer Jodzahl im Dereich von 40 bis 110 geeignet:
- C₁₂: 0 bis 2 %
- C₁₄: 0 bis 9 %
- C₁₆: 2 bis 33 %
- C₁₈: 60 bis 95 %
- C₂₀: 0 bis 3 %.

Die Herstellung von Verbindungen der allgemeinen Formel I kann analog zu den in der DE-OS 33 15 951 enthaltenen Angaben erfolgen, jedoch mit der Abweichung, daß dort der Ethoxilierungsgrad n dem Zahlenwert von 7 bis 12 entspricht, während erfindungsgemäß n eine Zahl von 3 bis 7 bedeutet. Als Ausgangsmaterial für die Herstellung dieser Polyglykolether der Formel I können also entsprechende Fettalkohole und/oder Oxoalkohole der genannten Kohlenstoffzahl einzeln oder im Gemisch eingesetzt werden. Man setzt diese Alkohole mit Ethylenoxid im Molverhältnis von 1 : 3 bis 1 : 7 um und verethert anschließend die im erhaltenen Reaktionsprodukt vorhandenen Hydroxylgruppen. Die Umsetzung mit Ethylenoxid erfolgt dabei unter den bekannten Alkoxilierungsbedingungen, vorzugsweise in Gegenwart von geeigneten alkalischen Katalysatoren. Die Veretherung der freien Hydroxylgruppen wird bevorzugt unter den bekannten Bedingungen der Williamsonschen Ethersynthese mit geradkettigen oder verzweigten C₄- bis C₈-Alkylhalogeniden durchgeführt, beispielsweise mit n-Butyljodid, sec.-Butylbromid, tert.-Butylchlorid, Amylchlorid, tert.-Amylbromid, n-Hexylchlorid, n-Heptylbromid und n-Octylchlorid. Bevorzugt sind hier - wie angegeben - die entsprechenden C₄-Alkylhalogenide. Dabei kann es zweckmäßig sein, Alkylhalogenid und Akali im stöchiometrischen Überschuß, beispielsweise von 100 bis 200 %, über die zu verethernden Hydroxylgruppen einzusetzen.

Die Herstellung der Verbindungen der allgemeinen Formeln II und III erfolgt ebenfalls in an sich bekannter Weise durch Umsetzung der Ausgangsalkohole bzw. Alkoholgemische mit Ethylenoxid und Propylenoxid (Verbindungen der allgemeinen Formel II) bzw. mit Propylenoxid (Verbindungen der allgemeinen Formel III) unter den bekannten Alkoxilierungsbedingungen.

Die biologische Abbaubarkeit der erfindungsgemäßen Tensidmischungen liegt nach den gesetzlichen Bestimmungsmethoden (OECD-Screeningtest, OECD, Paris 1976 (26181)) über 80 % BiAS-Abnahme bei BSB/CSB-Werten von größer 60 %.

Die Erfindung betrifft in einer weiteren Ausführungsform den Einsatz der eingangs beschriebenen schaumarmen bzw. schaumdämpfenden Tensidmischungen im Rahmen von Reinigungsmitteln, die insbesondere für die wäßrig-tensidische Reinigung von harten Oberflächen zum Einsatz kommen sollen. Besonders betroffen ist hier das Gebiet solcher Reinigungsvorgänge, bei denen aufgrund der eingesetzten Mechanik und/oder der abzulösenden Verunreingung mit erhöhter Schaumbelastung zu rechnen ist, wobei hier insbesondere mechanische Reinigungsverfahren, wie die Spritzreinigung oder andere mit Hochdruckanwendung reinigende Wasch- bzw. Spülverfahren in Betracht kommen. In einer besonders wichtigen Ausführungsform finden dabei die erfindungsgemäßen Netzmittelmischungen in solchen Reinigungsmitteln Einsatz, die auch für die Anwendung bei Waschtemperaturen unterhalb 50 °C, insbesondere im Bereich von etwa 10 bis 50 °C, Verwendung finden sollen.

Der erfindungemäße Begriff "Reinigungsmittel" umfaßt dabei einerseits die gebrauchsfertigen wäßrigen Lösungen der entsprechenden Wirkstoffbestandteile, andererseits aber auch die zur Herstellung der Anwendungslösungen bestimmten Konzentrate und/oder festen Wirkstoffmischungen. Im einzelnen gelten hier die allgemeinen Angaben des Standes der Technik.

So enthalten beispielsweise Reinigungsmittel für den Bereich der maschinellen Flaschenreinigung oder allgemein für die Spritz- bzw. Hochdruckreinigung neben Netzmitteln weitere übliche Bestandteile, nämlich Gerüstsubstanzen und Komplexbildner, Alkalien oder Säuren, Korrosionsinhibitoren und ggf. auch antimikrobielle Wirkstoffe und/oder organische Lösungsmittel. Als mögliche Netzmittel kommen - zusätzlich zu den erfindungsgemäß beschriebenen Netzmittelgemischen nichtionogene oberflächenaktive Substanzen, wie Polyglykolether, die durch Anlagerung von Ethylenoxid an Alkohole, insbesondere Fettalkohole, Alkylphenole, Fettamine und Carbonsäureamide erhalten werden, und anionenaktive Netzmittel, wie Alkalimetall-, Amin- und Alkylolaminsalze von Fettsäuren, Alkylschwefelsäuren, Alkylsulfonsäuren und Alkylbenzolsulfonsäuren in Betracht. An Gerüstsubstanzen und Komplexbildnern können die Reinigungsmittel vor allem Alkalimetallorthophosphate, -polymerphosphate, -silikate, -borate, -carbonate, -polyacrylate und -glukonate sowie Zitronensäure, Nitrilotriessigsäure, Ethylendiamintetraessigsäure, 1-Hydroxyalkan-1,1-diphosphonsäure, Aminotri(methylenphosphonsäure) und Ethylendiamintetra-(methylenphosphonsäure), Phosphonoalkanpolycarbonsäuren wie z. B. Phosphonobutantricarbonsäure und Alkalimetallsalze dieser Säuren enthalten. Hochalkalische Reinigungsmittel, insbesondere solche für die Flaschenreinigung, enthalten beträchtliche Mengen Ätzalkali in Form von Natrium- und Kaliumhydroxid. Wenn besondere Reinigungseffekte gewünscht werden, können die Reinigungsmittel organische Lösungsmittel, beispielsweise Alkohole, Benzinfraktionen und chlorierte Kohlenwasserstoffe, und freie Alkylolamine enthalten.

Die gebrauchsfertigen Lösungen können schwach sauer bis stark alkalisch sein.

Die erfindungsgemäß zu verwendenden Tensidmischungen werden den Reinigungsmitteln in solchen Mengen zugesetzt, daß ihre Konzentration in den gebrauchsfertigen Lösungen 10 bis 2.500 ppm, vorzugsweise 50 bis 500 ppm, ausmacht.

In den nachfolgenden Beispielen sind zunächst 6 schaumarme bzw. schaumdämpfende Tensidgemische im Sinne der erfindungsgemäßen Lehre (Beispiele 1 bis 6) aufgezählt und gegenübergestellt einer Reihe von konstitutionell ähnlichen, jedoch nicht der erfindungsgemäßen Definition entsprechenden Stoffen bzw. Stoffgemischen (Vergleichsbeispiele 1 bis 6).

In dem im nachfolgenden beschriebenen Standardtest zur Prüfung der entschäumenden bzw. schaumdämpfenden Wirkung werden die Stoffgemische gemäß der Erfindung mit den Stoffgemischen aus den Vergleichsbeispielen verglichen. Dabei zeigt sich, daß fast durchweg die erfindungsgemäßen Stoffgemische ein besseres Antischaumverhalten zeigen als die Materialien aus den Vergleichsbeispielen.

Neben der Schaumbewertung ist allerdings für die Praxis ein Produkt nur dann einsetzbar, wenn es gleichzeitig ein befriedigendes Emulgiervermögen aufweist. Zur Beurteilung dieses Parameters werden die zu bestimmenden Tenside bzw. Tensidgemische in 1 Gew.-%iger wäßriger Natronlauge bei Raumtemperatur jeweils in einer Tensidmenge von 0,1 bis 1 Gew.-% emulgiert. Nur solche Produkte, die hier nicht aufrahmen, sind für den praktischen Einsatz geeignet.

Die Berücksichtigung dieses zusätzlichen Parameters zeigt die Überlegenheit der erfindungsgemäßen Stoffgemische gemäß Beispielen 1 bis 6 über diejenigen der Vergleichsbeispiele 1 bis 6.

Die Prüfung der Entschäumungswirkung wird unter den folgenden Bedingungen vorgenommen:

In einem doppelwandigen 2-I-Meßzylinder werden 300 ml einer 1 Gew.-%igen wäßrigen Natronlauge auf 20 °C temperiert. Diese Lösung wird mit 0,1 ml des zu bestimmenden Tensides bzw. Tensidgemisches mit entschäumender und/oder schaumdämpfender Wirkung versetzt. Mit Hilfe einer Schlauchpumpe wird die Flüssigkeit mit einer Umwälzgeschwindigkeit von 4 l/min umgepumpt. Dabei wird die Prüfflotte ca. 5 mm über dem Boden des Meßzylinders mittels eines 55 cm langen Glasrohres (Innendurchmesser 8,5 mm, Außendurchmesser 11 mm), das mit der Pumpe über einen 1,6 m langen Siliconschlauch (Innendurchmesser 8 mm, Außendurchmesser 12 mm) verbunden ist, angesaugt und über ein zweites Glasrohr (Länge 20 cm), das an der 2.000 ml-Marke des Meßzylinders angebracht ist, in freiem Fall zurückgeführt.

Als Testschäumer dient eine 1 Gew.-%ige wäßrige Lösung des Triethanolaminsalzes von Tetrapropylenbenzosulfonat. Diese wird in Abständen von jeweils einer Minute in Mengen von jeweils 1 ml der in Umwälzung befindlichen Flotte zudosiert. Das entstehende Gesamtvolumen von Schaum und Flüssigkeit wird bestimmt. Die schauminhibierende Wirkung des jeweils eingesetzten tensidischen Materials ist um so besser, je länger der Zeitraum ist, der zum Erreichen der 2.000 ml Markierung im Meßzylinder durch das Gesamtvolumen von Flüssig- und Schaumphase benötigt wird. In den nachfolgenden Beispielen 1 bis 6 sind die jeweiligen entsprechenden Zahlenwerte für diesen Zeitpunkt in Minuten bzw. in ml Testschäumer angegeben. Gleichzeitig wird das Emulgiervermögen wie vorher beschrieben beurteilt. In der Bewertung wird dabei unterschieden zwischen den 3 Beurteilungen: gut, noch befriedigend, unzureichend.

Die in den erfindungsgemäßen Beispielen und den Vergleichsbeispielen angeführten Symbole "LT-", "LS-" und "OCENOL-" beziehen sich dabei auf die Reste R₁ (Verbindungen der allgemeinen Formel I), R₃ (Verbindungen der allgemeinen Formel II) und R₄ (Verbindungen der allgemeinen Formel III) und entsprechen den im Rahmen der Erfindungsbeschreibung angegebenen Definition zum "LT-Kokosalkohol", "LS-Kokosalkohol" bzw. zum Oleylalkoholschnitt mit der jodzahl im Bereich von 40 bis 110.

### Beispiele

### Beispiel 1

- 60 %: LT-5 EO-n-Butylether der Formel I
- 20 %: LS-2 EO-4 PO der Formel II
- 20 %: Ocenol-2 PO der Formel III
Standzeit im Entschäumungstest: 20
Emulgiervermögen: gut

### Beispiel 2

- 75 %: LT-5 EO-n-Butylether der Formel I
- 25 %: LS-2 EO-4 PO der Formel II
Standzeit im Entschäumungstest: 23
Emulgiervermögen: gut

### Beispiel 3

- 45 %: LT-5 EO-n-Butylether der Formel I
- 15 %: LS-2 EO-4 PO der Formel II
- 40 %: Ocenol-2 PO der Formel III
Standzeit im Entschäumungstest: 19
Emulgiervermögen: noch befriedigend

### Beispiel 4

- 33,3 %: LT-5 EO-n-Butylether der Formel I
- 33,3 %: LS-2 EO-4 PO der Formel II
- 33,3 %: Ocenol-2 PO der Formel III
Standzeit im Entschäumungstest: 17
Emulgiervermögen: gut

### Beispiel 5

- 60 %: LT-7 EO-n-Butylether der Formel I
- 20 %: LS-2 EO-4 PO der Formel II
- 20 %: Ocenol-2 PO der Formel III
Standzeit im Entschäumungstest: 18
Emulgiervermögen: gut

### Beispiel 6

- 60 %: LT-5 EO-n-Butylether der Formel I
- 20 %: LS-2 EO-4 PO der Formel II
- 20 %: Ocenol-3 PO der Formel III
Standzeit im Entschäumungstest: 21
Emulgiervermögen: gut

### Vergleichsbeispiel 1

- 100 %: Ocenol-2 PO
Standzeit im Entschäumungstest: 18
Emulgiervermögen: ungenügend

### Vergleichsbeispiel 2

- 100 %: Ethylendiamin + 30 EO + 70 PO
Standzeit im Entschäumungstest: 5
Emulgiervermögen: gut

### Vergleichsbeispiel 3

- 100 %: LT-10 EO-n-Butylether der Formel I
Standzeit im Entschäumungstest: 9
Emulgiervermögen: gut

### Vergleichsbeispiel 4

- 100 %: LS-2 EO-4 PO der Formel II
Standzeit im Entschäumungstest: 13
Emulgiervermögen: ungenügend

### Vergleichsbeispiel 5

- 100 %: LT-7 EO-n-Butylether der Formel I
Standzeit im Entschäumungstest: 10
Emulgiervermögen: gut

### Vergleichsbeispiel 6

- 100 %: LS-3 EO-6 PO der Formel II
Standzeit im Entschäumungstest: 10
Emulgiervermögen: noch befriedigend

Im nachfolgenden sind eine Reihe von Rezepturbeispielen - erfindungsgemäße Beispiele 7 bis 13 - für den Einsatz der neuen schaumarmen bzw. schaumdämpfenden Wirkstoffgemische im Sinne der Erfindung angegeben.

### Beispiel 7

### Flaschenreiniger

- 75,0 Gew.-%: Ätznatron geprillt
- 15,5 Gew.-%: Natriummetasilikat . 5 H₂O
- 6,0 Gew.-%: Natriumtripolyphosphat
- 3,5 Gew.-%: Tensidgemisch des Beispiels 2

### Beispiel 8

### Geschirreiniger (Haushalt)

- 43,0 Gew.-%: Natriumtripolyphosphat
- 43,0 Gew.-%: Natriummetasilikat wasserfrei
- 5,0 Gew.-%: Soda
- 5,0 Gew.-%: Natriumwasserglas
- 3,0 Gew.-%: Tensidgemisch des Beispiels 3
- 1,0 Gew.-%: Trichlorisocyanursäure

### Beispiel 9

### Geschirreiniger (Gewerbe)

- 43,0 Gew.-%: Natriumtripolyphosphat
- 30,0 Gew.-%: Natriummetasilikat wasserfrei
- 22,5 Gew.-%: Soda
- 3,5 Gew.-%: Tensidgemisch des Beispiels 1
- 1,0 Gew.-%: Trichlorisocyanursäure

### Beispiel 10

### Reiniger für die Milchwirtschaft

- 47 Gew.-%: Soda
- 30 Gew.-%: Natriumtripolyphosphat
- 10 Gew.-%: Natriumsulfat
- 5 Gew.-%: Natriummetasilikat wasserfrei
- 5 Gew.-%: Tensidgemisch des Beispiels 2
- 3 Gew.-%: Natriumdichlorisocyanurat

### Beispiel 11

Durch mechanisches Vermischen der Komponenten wurde ein Tauchentfettungsmittel für metallische Werkstoffe folgender Zusammensetzung hergestellt:
- 40 GT: Natriummetasilikat-Pentahydrat
- 35 GT: Natriumcarbonat
- 20 GT: Natriumtripolyphosphat
- 2,5 GT: Natriumalkylbenzolsulfonat
- 2,5 GT: Nonylphenol + 14 EO
- 5 GT: des Tensidgemisches aus Beispiel 6

Mit einer 4-gewichtsprozentigen Lösung dieses Reinigungsmittels wurden fettverschmutzte Formteile aus Stahl bei 40 °C im Tauchverfahren gereinigt. Die Entfettungswirkung war sehr gut; es wurde keine störende Schaumentwicklung beobachtet.

Beispiel 12

Durch Auflösen der Komponenten in Wasser wurde ein lagerstabiles Konzentrat für die Reinigung von Metalloberflächen mit folgender Zusammensetzung hergestellt:
- 30 GT: Natriumcaprylat
- 10 GT: Borax
- 14 GT: Natriumtripolyphosphat
- 10 GT: Triethanolamin
- 2 GT: Monoethanolamin
- 6 GT: des Tensidgemisches aus Beispiel 3
- 78 GT: Wasser

Mit einer 1,5-gewichtsprozentigen Lösung des Reinigungsmittels (pH-Wert 8,5) wurden Eisenoberflächen bei 30 - 40 °C im Spritzverfahren gereinigt. Bei guter Reinigungswirkung trat keine störende Schaumentwicklung auf.

### Beispiel 13

Durch Auflösen der Komponenten in Wasser wurde ein lagerstabiles Konzentrat für die Reinigung von Metalloberflächen mit folgender Zusammensetzung erhalten:
- 25 GT: Diethanolaminsalz der Isononansäure
- 20 GT: Diethanoamin
- 1 GT: Benztriazol
- 4 GT: des Tensidgemisches aus Beispiel 2
- 50 GT: Wasser

Eine 1-gewichtsprozentige Lösung dieses Reinigungsmittels wurde bei 30 - 40 °C zur Spritzreinigung von Graugußteilen eingesetzt. Bei guter Reinigungswirkung wurde keine störende Schaumentwicklung beobachtet.

## Patentansprüche

1. Schaumarme bzw. schaumdämpfende Tensidgemische auf Basis von wasserlöslichen und/oder wasseremulgierbaren Polyalkylenglykolethern längerkettiger Alkohole, dadurch gekennzeichnet, daß sie in Abmischung die nachfolgenden Komponenten I, II und gewünschtenfalls III in den angegebenen Mengenverhältnissen - Gew.-% bezogen auf das Gewicht der Mischung von I bis III - enthalten.
I) 20 bis 80 Gew. % an Polyethylenglykolethern der allgemeinen Formel I
R₁ - O - (CH₂CH₂O)ₙ - R₂ (I)
in der
R₁ einen geradkettigen oder verzweigten Alkylrest oder Alkenylrest mit 8 bis 18 C-Atomen,
R₂ einen Alkylrest mit 4 bis 8 C-Atomen und
n eine Zahl von 3 bis 7 bedeuten,
II) 10 bis 40 Gew. -% Alkylpolyalkylenglykol-Mischether der allgemeinen Formel II in der
R₃ einen geradkettigen oder verzweigten Alkylrest mit 8 bis 18 C-Atomen,
x eine Zahl von 1 bis 3 und
y eine Zahl von 3 bis 6 bedeuten
sowie
III) 0 bis 40 Gew.-% Alkyl-(poly)-propylenglykolether der allgemeinen Formel III in der
R₄ einen geradkettigen oder verzweigten Alkyl- oder Alkenylrest mit 16 bis 22 C-Atomen und
z eine Zahl von 1 bis 3 bedeuten.

2. Tensidgemische nach Anspruch 1 dadurch gekennzeichnet, daß die Komponenten I bis III in den folgenden Mischungsverhältnissen vorliegen:
I 50 - 80 Gew.-%
II 10 - 25 Gew.-%
III 0 - 20 Gew.-%

3. Verwendung der Tensidgemische nach den Ansprüchen 1 und 2 in wäßrigen Reinigungsmitteln, die insbesondere auch für den Einsatz im Bereich der maschinellen Spritz- bzw. Hochdruckreinigung bei Temperaturen unterhalb 50 °C geeignet sind.

## Claims

1. Low-foam or foam-depressing surfactant mixtures based on water-soluble and/or water-emulsifiable polyalkylene glycol ethers of relatively long chain alcohols, characterized in that they contain the following components I, II and, if desired, III in the quantities indicated (% by weight, based on the weight of the mixture of I to III):
I) 20 to 80% by weight of polyalkylene glycol ethers corresponding to the general formula (I)
R₁ - O - (CH₂CH₂O)ₙ - R₂ (I)
in which
R₁ is a straight-chain or branched C₈-C₁₈ alkyl or alkenyl radical,
R₂ is a C₄-C₈ alkyl radical and
n is a number of 3 to 7,
II) 10 to 40% by weight of alkyl polyalkylene glycol mixed ethers corresponding to the general formula (II) in which
R₃ is a straight-chain or branched C₈-C₁₈ alkyl radical,
x is a number of 1 to 3 and
y is a number of 3 to 6,
and
III) 0 to 40% by weight of alkyl (poly)propylene glycol ethers corresponding to the general formula (III) in which
R₄ is a straight-chain or branched C₁₆-C₂₂ alkyl or alkenyl radical and
z is a number of 1 to 3.

2. Surfactant mixtures as claimed in claim 1, characterized in that components I to III are present in the following quantities:
I 50 to 80% by weight
II 10 to 25% by weight
III 0 to 20% by weight.

3. The use of the surfactant mixtures claimed in claims 1 and 2 in aqueous cleaning preparations particularly suitable inter alia for use in spray-cleaning or high-pressure cleaning machines at temperatures below 50°C.

## Revendications

1. Mélanges d'agents tensio-actifs peu moussants ou anti-mousse à base d'éthers de polyalcoylèneglycol d'alcool à longue chaîne solubles dans l'eau et/ou émulsionnables dans l'eau, caractérisés en ce qu'ils renferment en mélange les composants suivants I, II et le cas échéant III dans les rapports quantitatifs mentionnés en % en poids rapportés au poids du mélange de I à III.
I) de 20 à 80 % en poids d'éthers de polyéthylèneglycol de formule générale I
R₁ - O - (CH₂CH₂O)ₙ - R₂ (I)
dans laquelle
R₁ signifie un radical alcoyle ou alcenyle à chaîne droite ou ramifiée ayant de 8 à 18 atomes de carbone,
R₂ signifie un radical alcoyle ayant de 4 à 8 atomes de carbone et
n est un nombre allant de 3 à 7
II) de 10 à 40 % en poids d'éther mixte d'alcoylpolyalcoylèneglycol de formule générale II dans laquelle
R₃ signifie un radical alcoyle à chaîne droite ou ramifiée ayant de 8 à 18 atomes de carbone
n est un nombre de 1 à 3
y est un nombre de 3 à 6
ainsi que
III) de 0 à 40 % en poids d'éther d'alcoyl (poly) propylèneglycol de formule générale III dans laquelle
R₄ signifie un radical alcoyle ou alcenyle à chaîne droite ou ramifié ayant de 16 à 22 atomes de carbone et
z est un nombre de 1 à 3.

2. Mélanges d'agents tensio-actifs selon la revendication 1, caractérisés en ce que les composants I à III se présentent dans les rapports de mélange suivants :
I) 50 à 80 % en poids
II) 10 à 25 % en poids
III) 0 à 20 % en poids

3. Utilisation des mélanges d'agents tensio-actifs selon les revendications 1 et 2 dans les agents de nettoyage aqueux qui conviennent en particulier pour la mise en oeuvre dans le domaine du nettoyage à la machine par pulvérisation ou sous haute pression à des températures en dessous de 50°C.
